# EUROPÄISCHE PATENTSCHRIFT

(11) **EP 4 115 480 B1**
(45) Veröffentlichungstag und Bekanntmachung des Hinweises auf die Patenterteilung: **29.04.2026**
(21) Anmeldenummer: 21711783.7
(22) Anmeldetag: 03.03.2021
(51) Int. Cl.: H01R 31/00, H01R 25/00, H01R 31/06

(54) **SINGLE-PAIR-ETHERNET-VORRICHTUNG, SINGLE-PAIR-ETHERNET-SYSTEM UND VERFAHREN ZUR INSTALLATION EINES SINGLE-PAIR-ETHERNET-SYSTEMS**
SINGLE-PAIR ETHERNET DEVICE, SINGLE-PAIR ETHERNET SYSTEM AND METHOD FOR INSTALLING A SINGLE-PAIR ETHERNET SYSTEM
DISPOSITIF ETHERNET À PAIRE UNIQUE, SYSTÈME ETHERNET À PAIRE UNIQUE ET PROCÉDÉ D'INSTALLATION DE SYSTÈME ETHERNET À PAIRE UNIQUE

(30) Priorität: 06.03.2020 DE 102020106162
(43) Veröffentlichungstag der Anmeldung: 11.01.2023
(73) Patentinhaber: Reichle & De-Massari AG, 8620 Wetzikon (CH)
(72) Erfinder: ZURKIRCHEN, Marco, 8608 Bubikon (CH); GERBER, Matthias, 8630 Rüti ZH (CH); HOFER, Bernhard, 8307 Effretikon (CH)
(74) Vertreter: Daub, Thomas
(86) Internationale Anmeldenummer: PCT/EP2021/055345
(87) Internationale Veröffentlichungsnummer: WO 2021/175925

(56) Entgegenhaltungen:
- WO-A1-2018/049314
- WO-A1-2018/183805
- WO-A1-2020/051340
- WO-A1-2021/064008
- US-A1- 2017 047 696
- "Connectors for electrical and electronic equipment - Part 6: Detail specification for 2-way and 4-way (data/power), shielded, free and fixed connectors for power and data transmission with frequencies up to 600 MHz", 20 January 2020 (2020-01-20), pages 1 - 98, XP082028782, Retrieved from the Internet <URL:https://api.iec.ch/harmonized/publications/download/743751> [retrieved on 20200120]

## Beschreibung

Die Erfindung betrifft eine Single-Pair-Ethernet-Vorrichtung nach Anspruch 1, ein Single-Pair-Ethernet-System nach Anspruch 9 und ein Verfahren zur Installation eines Single-Pair-Ethernet-Systems nach Anspruch 10.

Aus dem Stand der Technik ist bereits bekannt, ein Internetnetzwerk zu bilden, indem ein Router mit einem Ende einer Hauptleitung verbunden wird, wobei ein weiteres Ende der Hauptleitung einen Abschlusswiderstand aufweist und an der Hauptleitung mehrere T-Stücke angeordnet sind, von denen jeweils eine Stubleitung zu einem Gerät führt. Diese Lösung hat die Nachteile, dass aufgrund des Abschlusswiderstands keine Übertragung von Strom und Daten über das Internetnetzwerk möglich ist, ferner dürfen die Stubleitungen eine Länge von 30 cm nicht überschreiten, wodurch eine Flexibilität bezüglich der Ausgestaltung des Internetnetzwerks stark eingeschränkt ist. Ferner ist eine Erweiterung des Internetnetzwerks durch einfaches Anschließen weiterer Leitungen nicht möglich. Aus der WO 2021/064008 A1 ist bereits ein Internet-of-Things Modul mit einer ersten Schnittstelle, über welche das Modul mit einer hybriden Single-Pair-Ethernet-Leitung zum Daten- und/oder Befehls- Austausch und zur Spannungsversorgung koppelbar ist, bekannt. Das Modul weist ferner einen Spannungsregler zum Umwandeln der an der ersten Schnittstelle anliegenden ersten Spannung in eine zweite Spannung zur Versorgung des Moduls auf. Ferner ist ein Controller für eine IP-basierte Kommunikation über die hybride Single-Pair-Ethernet-Leitung vorgesehen. Des Weiteren ist eine zweite Schnittstelle vorgesehen, über welche das Modul mit einem Sensor und/oder Aktor zum Daten-, Signal-und/oder Befehls-Austausch und zur Spannungsversorgung koppelbar ist.

WO 2020/051340 A1 offenbart ferner einen Single-Pair-Ethernet-Steckverbinder, welcher ein äußeres Gehäuse mit einer Öffnung, eine Abschirmhülle, die das äußere Gehäuse zumindest teilweise umschließt, und eine Kontaktträgeranordnung aufweist, die so konfiguriert ist, dass sie in die Öffnung des äußeren Gehäuses eingeführt werden kann. Die Kontaktträgerbaugruppe umschließt zumindest teilweise mindestens zwei Kontakte mit jeweils einem Schneidklemmkontakt (IDC). Die Kontaktträgerbaugruppe hat auch eine integrierte Drahtkappe, die eine Scharnierfunktion verwendet, um Kabelleiter eines Kabels in ihre jeweiligen IDCs zu drücken.

WO 2018/049314 A1 offenbart zudem eine Single-Pair-Ethernet-Vorrichtung und weist ein Netzwerk-Konsolidierungspunkt einen passiven Koppler und einen aktiven Konverter auf. Der passive Koppler ist so konfiguriert, dass er ein erstes Backbone-gekoppeltes, vierpaariges Ethernet-Kabel mit einem vierpaarigen Ethernet-Kabel, welches mit einem Kommunikationsausgang gekoppelt ist, koppelt. Der aktive Konverter ist so konfiguriert, dass er ein zweites Backbone-gekoppeltes, vierpaariges Ethernet-Kabel mit einem Single-Pair-Ethernet-Kabel koppelt. Der aktive Konverter wandelt Daten, die über das Backbonegekoppelte, vierpaarige Ethernet-Kabel übertragen werden, in Daten um, die über das mit dem Kommunikationsausgang gekoppelte Single-Pair-Ethernet-Kabel übertragen werden können.

Eine Single-Pair-Ethernet-Vorrichtung nach dem Oberbegriff des Anspruchs 1 ist in "Connectors for electrical and electronic equipment - Part 6: Detail specification for 2-way and 4-way (data/ power), shielded, free and fixed connectors for power and data transmission with frequencies up to 600 MHz",IEC 63171-6:2020, IEC, 3, RUE DE VAREMBE, PO BOX 131, CH-1211 GENEVA 20, SWITZERLAND, 20. Januar 2020 (2020-01-20), Seiten 1-98, XP082028782,Gefunden im Internet:URL:https://api.iec.ch/harmonized/publications/download/743751 [gefunden am 2020-01-20] offenbart.

Die Aufgabe der Erfindung besteht insbesondere, aber nicht beschränkt darauf, darin, eine gattungsgemäße Vorrichtung mit verbesserten Eigenschaften hinsichtlich einer Flexibilität bereitzustellen. Die Aufgabe wird erfindungsgemäß durch die Merkmale der Ansprüche 1 und 10 gelöst, während vorteilhafte Ausgestaltungen und Weiterbildungen der Erfindung den Unteransprüchen entnommen werden können.

Es wird eine Single-Pair-Ethernet-Vorrichtung vorgeschlagen, welche insbesondere Teil eines Single-Pair-Ethernet-Systems ist, mit einem ersten Eingangskontakt und einem zweiten Eingangskontakt, welche zu einer elektrischen Kontaktierung eines Single-Pair-Ethernet-Eingangsleiterpaars vorgesehen sind, mit einem ersten Ausgangskontakt und einem zweiten Ausgangskontakt, welche zu einer elektrischen Kontaktierung eines Single-Pair-Ethernet-Ausgangsleiterpaars vorgesehen sind, mit einem ersten Leitungspfad, welcher in zumindest einem Betriebszustand den ersten Eingangskontakt mit dem ersten Ausgangskontakt elektrisch leitend verbindet, und mit einem zweiten Leitungspfad, welcher in dem Betriebszustand den zweiten Eingangskontakt mit dem zweiten Ausgangskontakt elektrisch leitend verbindet.

Durch eine derartige Ausgestaltung kann eine flexible Ausgestaltung des Single-Pair-Ethernet-Systems erreicht werden. Vorteilhaft kann durch die Verbindung des Single-Pair-Ethernet-Eingangsleiterpaars mit dem Single-Pair-Ethernet-Ausgangsleiterpaar über die Leitungspfade eine Länge von Stubleitungen, welche von den Single-Pair-Ethernet-Leiterpaaren zu Geräten führen, minimiert werden. Besonders vorteilhaft kann auf einen Abschlusswiderstand verzichtet werden, sodass ein gleichzeitiges Übertragen von Strom und Daten durch das Single-Pair-Ethernet-System ermöglicht wird. Ferner kann bevorzugt eine Anpassung des Single-Pair-Ethernet-Systems auf einfache Weise durch Anschließen und/oder Entfernen von Single-Pair-Ethernet-Vorrichtungen erreicht werden.

Es wäre vorstellbar, dass die Single-Pair-Ethernet-Vorrichtung das gesamte Single-Pair-Ethernet-System ausbildet. Das Single-Pair-Ethernet-System umfasst vorzugsweise einen Verteiler, insbesondere einen Router und/oder Stromverteiler, und zumindest ein Gerät. Vorteilhaft weist das Single-Pair-Ethernet-System eine Mehrzahl an Anschlussstellen auf, an welche jeweils ein Gerät anschließbar und/oder von welchen jeweils ein Gerät entfernbar ist. Das Gerät ist vorzugsweise Teil der Single-Pair-Ethernet-Vorrichtung. Vorzugs-weise ist die Single-Pair-Ethernet-Vorrichtung dazu vorgesehen, ein Anschließen an ein restliches Single-Pair-Ethernet-System und/oder ein Entfernen des Geräts zu ermöglichen. Besonders bevorzugt bildet die Single-Pair-Ethernet-Vorrichtung zumindest einen Teil der Anschlussstelle, denkbar wäre auch, dass die Single-Pair-Ethernet-Vorrichtung die gesamte Anschlussstelle aufweist. Alternativ kann die Single-Pair-Ethernet-Vorrichtung einen Kurzschlussstecker aufweisen und dazu vorgesehen sein, Anschlussstellen, welche frei von angeschlossenen Geräten sind, zu überbrücken. Der Verteiler ist dazu vorgesehen, das Gerät mit Daten und/oder Strom zu versorgen. Vorteilhaft ist das Single-Pair-Ethernet-System Teil einer Smart-Home-Anwendung, wobei das Gerät besonders vorteilhaft einen Sensor und/oder Aktor der Smart-Home-Anwendung aufweist. Vorstellbar wäre, dass das Single-Pair-Ethernet-System Teil eines Datennetzwerks ist, wobei das Gerät einen Netzwerkchip aufweisen könnte. Bevorzugt bildet das Single-Pair-Ethernet-System ein Netzwerk zur Versorgung von Geräten mit Daten und/oder Strom, welches vorteilhaft beispielsweise in einem Haushalt installiert ist und besonders vorteilhaft ein beliebiges Entfernen und Anschließen von Geräten zur Versorgung der Geräte, beispielsweise mittels gängiger Steckverbindungen, ermöglicht.

Bevorzugt umfasst das Single-Pair-Ethernet-System eine Mehrzahl von Single-Pair-Ethernet-Eingangsleiterpaaren und von Single-Pair-Ethernet-Ausgangsleiterpaaren, wobei zumindest eines der Single-Pair-Ethernet-Eingangsleiterpaare an einem Ende mit dem Verteiler elektrisch leitend verbunden ist. Vorteilhaft ist jedes Gerät des Single-Pair-Ethernet-Systems mit einem Single-Pair-Ethernet-Eingangsleiterpaar, welches leitungstechnisch zwischen dem jeweiligen Gerät und dem Verteiler angeordnet ist, und einem Single-Pair-Ethernet-Ausgangsleiterpaar, welches zwischen dem Gerät und weiteren Geräten des Single-Pair-Ethernet-Systems angeordnet ist, elektrisch leitend verbunden. Besonders vorteilhaft weist das Single-Pair-Ethernet-System zumindest ein Abschlussgerät auf, welches frei von elektrisch leitenden Verbindungen zu einem Single-Pair-Ethernet-Ausgangsleiterpaar ist. Bevorzugt ist das Anschlussgerät durch ein einfaches Anschließen eines Single-Pair-Ethernet-Ausgangsleiterpaars an das Abschlussgerät in ein normales Gerät umwandelbar. Besonders vorteilhaft sind die Geräte in Serie geschaltet, wobei insbesondere das Single-Pair-Ethernet-Ausgangsleiterpaar eines ersten Geräts identisch zu dem Single-Pair-Ethernet-Eingangsleiterpaar eines, unmittelbar auf das erste Gerät folgenden, zweiten Geräts ist. Insbesondere ist der Verteiler über die Single-Pair-Ethernet-Eingangsleiterpaare und Single-Pair-Ethernet-Ausgangsleiterpaare in Form einer Daisy-Chain mit dem Gerät elektrisch verbunden. Unter einer "Daisy-Chain" soll eine Kette aus elektrischen Komponenten verstanden werden, wobei ein Anfangsglied der Kette, in diesem Fall der Verteiler, mit einem nachfolgenden Kettenglied, in diesem Fall dem Gerät, über sämtliche zwischen dem Anfangsglied und dem Kettenglied angeordneten weiteren Kettenglieder, insbesondere weitere Geräte und/oder Kurzschlussstecker, elektrisch verbunden ist.

Das Single-Pair-Ethernet-Eingangsleiterpaar und/oder das Single-Pair-Ethernet-Ausgangsleiterpaar sind/ist vorteilhaft jeweils als Kabeladern eines zweiadrigen Kabels, bevorzugt eines zweiadrigen Kupferkabels, ausgebildet. Bevorzugt sind das Single-Pair-Ethernet-Eingangsleiterpaar und das Single-Pair-Ethernet-Ausgangsleiterpaar zueinander identisch ausgebildet, alternativ könnten das Single-Pair-Ethernet-Eingangsleiterpaar und das Single-Pair-Ethernet-Ausgangsleiterpaar voneinander verschieden ausgebildet sein. Vorteilhaft weisen/weist das Single-Pair-Ethernet-Eingangsleiterpaar und/oder das Single-Pair-Ethernet-Ausgangsleiterpaar an einem Ende, insbesondere an beiden Enden, jeweils einen Kettensteckverbinder auf, über welchen das Single-Pair-Ethernet-Eingangsleiterpaar und/oder das Single-Pair-Ethernet-Ausgangsleiterpaar mit dem Verteiler und/oder dem Gerät und/oder dem Kurzschlussstecker, insbesondere zu einem Ausbilden der Daisy-Chain, elektrisch leitend verbindbar sind. Bevorzugt weist der Kettensteckverbinder vier Pins auf, welche paarweise mit jeweils einer Ader des Single-Pair-Ethernet-Eingangsleiterpaars oder des Single-Pair-Ethernet-Ausgangsleiterpaars elektrisch leitend verbunden sind. Vorstellbar wäre auch, dass der Kettensteckverbinder lediglich zwei Pins aufweist, von denen jeweils einer mit einer Ader des Single-Pair-Ethernet-Eingangsleiterpars oder des Single-Pair-Ethernet-Ausgangsleiterpaars elektrisch leitend verbunden ist.

Die Eingangskontakte und/oder Ausgangskontakte sind vorteilhaft als Pins zumindest eines Steckverbinders ausgebildet. Alternativ könnten die Eingangskontakte und/oder Ausgangskontakte als offene Enden von Leiterbahnen, welche beispielsweise auf einer Leiterplatte angeordnet sein könnten, ausgebildet sein. In einer weiteren alternativen Ausgestaltung könnten die Eingangskontakte und/oder Ausgangskontakte einstückig mit dem Single-Pair-Ethernet-Eingangsleiterpaar und/oder Single-Pair-Ethernet-Ausgangsleiterpaar ausgebildet sein. Unter "einstückig" soll zumindest stoffschlüssig verbunden, wie beispielsweise durch einen Lötprozess, und besonders vorteilhaft in einem Stück geformt verstanden werden. Vorzugsweise sind die Eingangskontakte und/oder Ausgangskontakte Teil eines Brückensteckverbinders, über welchen das Gerät mit einem restlichen Single-Pair-Ethernet-System elektrisch leitend verbunden ist. Alternativ könnten die Eingangskontakte und/oder die Ausgangskontakte Teil des Kurzschlusssteckers sein. Vorzugsweise sind der Brückensteckverbinder und das Gerät auf einer Leiterplatte montiert, alternativ könnte der Brückensteckverbinder als ein Adapter ausgebildet sein, an welchen ein Steckverbinder anschließbar ist, welcher mit dem Gerät elektrisch leitend verbunden ist.

Unter einem "Leitungspfad" ist eine bauliche Einheit zu verstehen, welche eine elektrisch leitende Verbindung zwischen zwei Punkten bereitstellt. Beispielsweise könnte der Leitungspfad einstückig mit einer Ader eines Kabels und/oder einstückig mit einer Leiterbahn einer Leiterplatte und/oder einstückig mit einem Pin eines Steckverbinders, vorzugsweise des Brückensteckverbinders, ausgebildet sein. Vorteilhaft ist der gesamte Leitungspfad einstückig ausgebildet, alternativ könnte der Leitungspfad mehrere, zumindest in dem Betriebszustand elektrisch leitend verbundene Teileinheiten aufweisen.

Unter "vorgesehen" soll speziell ausgelegt und/oder ausgestattet verstanden werden. Darunter, dass ein Objekt zu einer bestimmten Funktion vorgesehen ist, soll verstanden werden, dass das Objekt diese bestimmte Funktion in zumindest einem Anwendungs-und/oder Betriebszustand erfüllt und/oder ausführt.

Nach der Erfindung wird vorgeschlagen, dass der erste Leitungspfad eine erste Weiterleitung, insbesondere eine erste Abzweigung, und der zweite Leitungspfad eine zweite Weiterleitung, insbesondere eine zweite Abzweigung, aufweist, wobei die Weiterleitungen zur elektrischen Verbindung mit einem Gerät vorgesehen sind. Es wäre durchaus vorstellbar, dass die Leitungspfade weitere Weiterleitungen aufweisen. Die erste Weiterleitung verbindet vorzugsweise einen restlichen ersten Leitungspfad und eine Eingangsleitung elektrisch leitend miteinander. Die zweite Weiterleitung verbindet vorzugsweise einen restlichen zweiten Leitungspfad und eine Ausgangsleitung elektrisch miteinander. Vorteilhaft bilden die Eingangsleitung und die Ausgangsleitung ein Stubleitung, welche das Gerät mit dem restlichen Single-Pair-Ethernet-System elektrisch leitend verbindet. Die Stubleitung könnte beispielsweise als Leiterbahnen einer Leiterplatte, welche mit dem Gerät elektrisch leitend verbunden ist, und/oder als Kabeladern eines Kabels, welches mit dem Gerät elektrisch leitend verbunden ist, und/oder als Pins eines Adaptersteckverbinders, an welchen ein Steckverbinder, welcher mit dem Gerät elektrisch leitend verbunden ist, ansteckbar ist, ausgebildet sein. Hierdurch kann eine flexible Ausgestaltung des Single-Pair-Ethernet-Systems erreicht werden. Vorteilhaft kann das Single-Pair-Ethernet-System mit einer beliebigen Anzahl an Weiterleitungen ausgestattet werden, um eine beliebige Anzahl an Geräten in Form einer Daisy-Chain, welche eine beliebige Anzahl an verknüpften Ketten und/oder Kettenringen aufweisen kann, mit dem Verteiler elektrisch leitend zu verbinden.

In einer alternativen Ausgestaltung könnte der erste Leitungspfad einstückig mit dem Single-Pair-Ethernet-Eingangsleiterpaar und/oder der zweite Leitungspfad könnte einstückig mit dem Single-Pair-Ethernet-Ausgangsleiterpaar ausgebildet sein. In dieser alternativen Ausgestaltung wäre es möglich, dass die Eingangskontakte und Ausgangskontakte jeweils als Teilbereiche des Single-Pair-Ethernet-Eingangsleiterpaars und des Single-Pair-Ethernet-Ausgangsleiterpaars ausgebildet sind. Zusätzlich könnten die Leitungspfade in dieser alternativen Ausgestaltung einstückig mit Pins des Kettensteckverbinders ausgebildet sein. Vorzugsweise verbindet in dieser alternativen Ausgestaltung der erste Leitungspfad den ersten Eingangskontakt, den ersten Ausgangskontakt und einen ersten Pin des Kettensteckverbinders elektrisch leitend. Besonders bevorzugt verbindet in dieser alternativen Ausgestaltung der zweite Leitungspfad den zweiten Eingangskontakt, den zweiten Ausgangskontakt und einen zweiten Pin des Kettensteckverbinders elektrisch leitend. Besonders bevorzugt weist der Kettensteckverbinder in dieser alternativen Ausgestaltung zwei Pins auf.

Darüber hinaus wird vorgeschlagen, dass die Single-Pair-Ethernet-Vorrichtung eine Leiterplatte aufweist, welche zumindest eine der und vorzugsweise beide Weiterleitungen aufweist. Vorzugsweise weist der erste Leitungspfad und/oder der zweite Leitungspfad zumindest ein offenes Leiterbahnende der Leiterplatte auf. Insbesondere ist die erste Weiterleitung und/oder die zweite Weiterleitung als ein Teilbereich von Leiterbahnen der Leiterplatte ausgebildet. Vorteilhaft sind die Eingangskontakte und Ausgangskontakte als Pins des Brückensteckverbinders ausgebildet. Alternativ könnten die Eingangskontakte und die Ausgangskontakte als offene Leiterbahnenden der Leiterplatte ausgebildet sein. Denkbar wäre, dass der erste Leitungspfad und/oder der zweite Leitungspfad vollständig auf der Leiterplatte oder in dem Brückensteckverbinder angeordnet ist. Bevorzugt erstreckt sich der erste Leitungspfad und/oder der zweite Leitungspfad über einen Teil der Leiterplatte und einen Teil des Brückensteckverbinders. Hierdurch kann eine Konstruktion der Single-Pair-Ethernet-Vorrichtung verbessert werden. Vorteilhaft kann eine Länge der Stubleitung klein gehalten werden.

Zusätzlich könnte die Leiterplatte zumindest einen der und vorzugsweise beide Leitungspfade aufweisen. Vorteilhaft sind in dieser Ausgestaltung die Pins des Brückensteckverbinders identisch zu offenen Leiterbahnenden der Leiterplatte. Hierdurch kann eine Konstruktion der Single-Pair-Ethernet-Vorrichtung vereinfacht werden. Vorteilhaft kann auf separat zu Leiterbahnen der Leiterplatte ausgebildete Pins des Brückensteckverbinders verzichtet werden.

Zudem wird vorgeschlagen, dass die Single-Pair-Ethernet-Vorrichtung den Brückensteckverbinder aufweist, welcher eine der und vorzugsweise beide Weiterleitungen aufweist. Es wäre denkbar, dass die Leiterplatte und der Brückensteckverbinder jeweils eine der Weiterleitungen aufweisen, bevorzugt weist entweder die Leiterplatte oder der Brückensteckverbinder beide Weiterleitungen auf. In einer Ausgestaltung, in der die Leiterplatte und der Brückensteckverbinder jeweils eine der Weiterleitungen aufweisen, ist vorzugsweise der erste Eingangskontakt und/oder der erste Ausgangskontakt als ein Pin des Brückensteckverbinders und der zweite Eingangskontakt und/oder der zweite Ausgangskontakt ist als ein offenes Leiterbahnende der Leiterplatte ausgebildet. Vorteilhaft weist der Brückensteckverbinder ein Brückensteckverbindergehäuse auf, innerhalb dessen die erste Weiterleitung und/oder die zweite Weiterleitung angeordnet ist. Vorzugsweise ist die erste Weiterleitung und/oder die zweite Weiterleitung als ein Teilbereich von Leiterbahnen des Brückensteckverbinders ausgebildet. Hierdurch kann eine Konstruktion der Single-Pair-Ethernet-Vorrichtung verbessert werden. Vorteilhaft kann eine Länge von Stubleitungen klein gehalten werden.

Bevorzugt weist der Brückensteckverbinder zumindest einen der und vorzugsweise beide Leitungspfade auf. Hierdurch kann eine Konstruktion der Single-Pair-Ethernet-Vorrichtung vereinfacht werden. Vorteilhaft kann auf die Leiterplatte verzichtet werden.

Darüber hinaus wird vorgeschlagen, dass die Single-Pair-Ethernet-Vorrichtung einen, insbesondere den, Adaptersteckverbinder aufweist, welcher Teil eines Adapters ist und mit welchem die Weiterleitungen elektrisch leitend verbunden sind. Unter einem "Adapter" soll ein elektrisches Bauteil verstanden werden, welches einen ersten Steckverbinder, insbesondere den Brückensteckverbinder, und einen zweiten Steckverbinder, insbesondere den Adaptersteckverbinder, aufweist, wobei ein weiterer erster Steckverbinder, insbesondere der Kettensteckverbinder, an den ersten Steckverbinder anschließbar ist und ein weiterer zweiter Steckverbinder, insbesondere ein Steckverbinder, welcher mit dem Gerät elektrisch leitend verbunden ist, an den zweiten Steckverbinder anschließbar ist und wobei sich der weitere erste Steckverbinder und der weitere zweite Steckverbinder bezüglich einer Steckgeometrie unterscheiden. Denkbar wäre, dass der Adaptersteckverbinder mit der Leiterplatte elektrisch leitend verbunden ist, insbesondere könnten Pins des Adaptersteckverbinders mit offenen Leiterbahnenden der Leiterplatte elektrisch leitend verbunden sein. Vorzugsweise ist der Brückensteckverbinder als ein separater Adapter ausgebildet, wobei die Pins des Brückensteckverbinders vorteilhaft mit den Pins des Adaptersteckverbinders elektrisch leitend verbunden sind. Besonders bevorzugt weist der Brückensteckverbinder vier Pins auf, welche über die Weiterleitungen mit zwei Pins des Adaptersteckverbinders elektrisch leitend verbunden sind. Hierdurch kann eine flexible Ausgestaltung der Single-Pair-Ethernet-Vorrichtung erreicht werden. Vorteilhaft können verschiedene Adaptersteckverbinder zu einem Anschließen verschiedener Arten von Geräten an das restliche Single-Pair-Ethernet-System verwendet werden.

Zudem wird vorgeschlagen, dass die Single-Pair-Ethernet-Vorrichtung ein Kabel mit zwei Kabeladern aufweist, mit welchen die Weiterleitungen elektrisch leitend verbunden sind. Es wäre vorstellbar, dass das Kabel mit der Leiterplatte elektrisch leitend verbunden ist, insbesondere könnten die Kabeladern mit offenen Leiterbahnenden der Leiterplatte elektrisch leitend verbunden sein. Vorzugsweise ist der Brückensteckverbinder als ein separater Adapter ausgebildet, wobei Adern des Kabels vorteilhaft mit den Pins des Brückensteckverbinders elektrisch leitend verbunden sind. Besonders bevorzugt weist der Brückensteckverbinder vier Pins auf, welche über die Weiterleitungen mit den Kabeladern elektrisch leitend verbunden sind. Möglich wäre, dass die Kabeladern fest mit dem Gerät elektrisch leitend verbunden sind. Bevorzugt weist das Kabel zu einem Anschließen an das Gerät zumindest einen Anschlusssteckverbinder auf. Hierdurch kann eine flexible Ausgestaltung der Single-Pair-Ethernet-Vorrichtung erreicht werden. Vorteilhaft kann das Kabel als ein Verlängerungskabel verwendet werden, um das Gerät mit dem restlichen Single-Pair-Ethernet-System elektrisch leitend zu verbinden.

In einer weiteren Ausgestaltung der Erfindung wird vorgeschlagen, dass der erste Leitungspfad und der zweite Leitungspfad jeweils frei von, insbesondere wirksamen, Weiterleitungen sind. Unter "wirksamen Weiterleitungen" sollen Weiterleitungen verstanden werden, welche einen restlichen Leitungspfad elektrisch leitend mit zumindest einer elektrischen Funktionseinheit, beispielsweise der Leiterplatte und/oder dem Adaptersteckverbinder und/oder dem Kabel und/oder dem Gerät, verbinden. Vorzugsweise weist die Single-Pair-Ethernet-Vorrichtung einen Kurzschlussstecker auf, welcher die Eingangskontakte, die Ausgangskontakte und die Weiterleitungen aufweist und vorteilhaft eine unmittelbare Leitung von Strom und/oder Daten von dem ersten Eingangskontakt zu dem ersten Ausgangskontakt und von dem zweiten Eingangskontakt zu dem zweiten Ausgangskontakt bereitstellt. Hierdurch kann eine flexible Ausgestaltung der Single-Pair-Ethernet-Vorrichtung erreicht werden. Vorteilhaft können Single-Pair-Ethernet-Eingangsleiterpaare und Single-Pair-Ethernet-Ausgangsleiterpaare unmittelbar elektrisch leitend miteinander verbunden werden. Besonders vorteilhaft kann eine Anzahl von Geräten des Single-Pair-Ethernet-Systems auf einfache Weise durch ein Auswechseln von Brückensteckverbindern und Kurzschlusssteckern variiert werden, ohne dass die Daisy-Chain unterbrochen ist.

Ferner wird vorgeschlagen, dass in zumindest einem, von dem Betriebszustand verschiedenen weiteren Betriebszustand, insbesondere dem weiteren Betriebszustand, der erste Leitungspfad und der zweite Leitungspfad unterbrochen sind. Darunter, dass die Leitungspfade "unterbrochen" sind, soll verstanden werden, dass in dem weiteren Betriebszustand die Leitungspfade in mehrere, voneinander leitungstechnisch getrennte Teileinheiten aufgeteilt sind. Vorteilhaft sind die Leitungspfade in dem weiteren Betriebszustand in vier Teileinheiten aufgeteilt, wobei jeweils eine der Teileinheiten mit einem der Eingangskontakte oder Ausgangskontakte elektrisch leitend verbunden ist. Denkbar wäre, dass die Single-Pair-Ethernet-Vorrichtung zumindest eine Schalteinheit, beispielsweise ein Relay, aufweist, durch welches die Single-Pair-Ethernet-Vorrichtung in den Betriebszustand und/oder den weiteren Betriebszustand überführbar ist. Vorteilhaft sind die Single-Pair-Ethernet-Leiterpaare in dem Betriebszustand durch die Leitungspfade unmittelbar elektrisch leitend verbunden. Bevorzugt ist der Betriebszustand als ein Ruhezustand der Single-Pair-Ethernet-Vorrichtung ausgebildet. Vorteilhaft weisen die Leitungspfade jeweils ein Paar von Federkontakten auf, wobei in dem Betriebszustand ein erster Federkontakt mit einem zweiten Federkontakt des ersten Leitungspfads und ein erster weiterer Federkontakt mit einem zweiten weiteren Federkontakt des zweiten Leitungspfads elektrisch leitend verbunden ist. Vorzugsweise weist die Single-Pair-Ethernet-Vorrichtung einen Unterbrechungssteckverbinder auf, welcher besonders bevorzugt dazu vorgesehen ist, bei einem Einstecken des Brückensteckverbinders die Leitungspfade zu unterbrechen. Besonders bevorzugt sind die Eingangskontakte und die Ausgangskontakte als Pins des Unterbrechungssteckverbinders ausgebildet. Besonders vorteilhaft ist der Brückensteckverbinder in dem weiteren Betriebszustand in den Unterbrechungssteckverbinder eingesteckt und zwischen den Federkontakten angeordnet. Vorteilhaft weist der Brückensteckverbinder seitliche Kontaktflächen auf, welche die Federkontakte jeweils elektrisch leitend kontaktieren. Besonders vorteilhaft weist der Brückensteckverbinder einen weiteren ersten Leitungspfad und einen weiteren zweiten Leitungspfad auf, wobei der weitere erste Leitungspfad in dem weiteren Betriebszustand den ersten Eingangskontakt und den ersten Ausgangskontakt elektrisch leitend verbindet und der weitere zweite Leitungspfad in dem weiteren Betriebszustand den zweiten Eingangskontakt und den zweiten Ausgangskontakt elektrisch leitend verbindet. Hierdurch kann eine noch flexiblere Ausgestaltung des Single-Pair-Ethernet-Systems erreicht werden. Vorteilhaft kann ein "normally closed" Kurzschlussstecker bereitgestellt werden, welcher durch ein einfaches Einstecken und Ausstecken des Brückensteckverbinders von dem Betriebszustand in dem weiteren Betriebszustand und umgekehrt überführbar ist. Besonders vorteilhaft kann eine Anzahl von Geräten des Single-Pair-Ethernet-Systems verändert werden, ohne dass eine Montage oder Demontage von Kurzschlusssteckern erforderlich ist.

Vorteilhaft weist die Single-Pair-Ethernet-Vorrichtung ein Steckverbindergehäuse auf, welches insbesondere Teil des Brückensteckverbinders sein kann und welches den ersten Eingangskontakt und den zweiten Eingangskontakt zumindest teilweise umschließt. Denkbar wäre, dass das Steckverbindergehäuse ausschließlich den ersten Eingangskontakt und den zweiten Eingangskontakt zumindest teilweise umschließt und die Single-Pair-Ethernet-Vorrichtung insbesondere ein weiteres Steckverbindergehäuse aufweist, welches den ersten Ausgangskontakt und den zweiten Ausgangskontakt zumindest teilweise umschließt. Bevorzugt umschließt das Steckverbindergehäuse sämtliche Eingangskontakte und Ausgangskontakte zumindest teilweise. Hierdurch kann eine Konstruktion der Single-Pair-Ethernet-Vorrichtung vereinfacht werden. Vorteilhaft kann ein Anschließen des Geräts an das restliche Single-Pair-Ethernet-System mit handelsüblichen Simplexsteckern oder Duplexsteckern erreicht werden.

Es wird zudem ein Single-Pair-Ethernet-System vorgeschlagen mit einem Single-Pair-Ethernet-Eingangsleiterpaar, insbesondere dem Single-Pair-Ethernet-Eingangsleiterpaar, mit einem Single-Pair-Ethernet-Ausgangsleiterpaar, insbesondere dem Single-Pair-Ethernet-Ausgangsleiterpaar, und mit zumindest einer elektrischen Anschlussstelle zur Kontaktierung einer Single-Pair-Ethernet-Vorrichtung, insbesondere der Single-Pair-Ethernet-Vorrichtung, wobei die Anschlussstelle mit dem Single-Pair-Ethernet-Eingangsleiterpaar und dem Single-Pair-Ethernet-Ausgangsleiterpaar verbunden ist. Hierdurch kann eine flexible Ausgestaltung des Single-Pair-Ethernet-Systems erreicht werden. Vorteilhaft kann eine Länge von Stubleitungen, welche von der Anschlussstelle zu einem an ein restliches Single-Pair-Ethernet-System angeschlossenes Gerät führen, minimiert werden.

Vorzugsweise ist die Anschlussstelle als der Kettensteckverbinder und die Single-Pair-Ethernet-Vorrichtung ist als der Brückensteckverbinder und/oder als die Leiterplatte ausgebildet. Alternativ könnten die Anschlussstelle und die Single-Pair-Ethernet-Vorrichtung als, insbesondere verschiedene, Teilbereiche von Single-Pair-Ethernet-Leiterpaaren ausgebildet sein. Denkbar wäre, dass das Single-Pair-Ethernet-System und die Single-Pair-Ethernet-Vorrichtung voneinander separat ausgebildet sind, beispielsweise könnte die Single-Pair-Ethernet-Vorrichtung als ein Toolkit zu einer Anpassung, beispielsweise Feldkonfektionierung, des Single-Pair-Ethernet-Systems ausgebildet sein. Vorteilhaft umfasst das Single-Pair-Ethernet-System die Single-Pair-Ethernet-Vorrichtung. Hierdurch kann ein flexibel ausgestaltbares Single-Pair-Ethernet-System bereitgestellt werden. Vorteilhaft kann eine Anpassung des Single-Pair-Ethernet-Systems, beispielsweise eine Veränderung einer Anzahl an Geräten des Single-Pair-Ethernet-Systems, durch ein einfaches Einstecken und/oder Ausstecken einer beliebigen Anzahl an Single-Pair-Ethernet-Vorrichtungen durchgeführt werden.

Es wird ferner ein Verfahren zur Installation eines Single-Pair-Ethernet-Systems, insbesondere des Single-Pair-Ethernet-Systems, vorgeschlagen, wobei das Single-Pair-Ethernet-System in Form einer Daisy-Chain bereitgestellt wird. Hierdurch kann insbesondere eine flexible und leicht anpassbare Installation erreicht werden. Vorteilhaft kann eine modulare Installation des Single-Pair-Ethernet-Systems erreicht werden.

Ferner wird vorgeschlagen, dass ein Single-Pair-Ethernet-Leiterpaar in ein unkonfektioniertes Single-Pair-Ethernet-Eingangsleiterpaar und ein unkonfektioniertes Single-Pair-Ethernet-Ausgangsleiterpaar aufgeteilt wird und an korrespondierenden Enden des unkonfektionierten Single-Pair-Ethernet-Eingangsleiterpaars und des unkonfektionierten Single-Pair-Ethernet-Ausgangsleiterpaars zumindest eine Anschlussstelle feldkonfektioniert wird. Vorzugsweise wird das Single-Pair-Ethernet-Leiterpaar zur Aufteilung in das unkonfektionierte Single-Pair-Ethernet-Eingangsleiterpaar und das unkonfektionierte Single-Pair-Ethernet-Ausgangsleiterpaar an einer Stelle zerschnitten. Alternativ könnte das Single-Pair-Ethernet-Leiterpaar aus separaten unkonfektionierten Single-Pair-Ethernet-Leiterpaarteilen bestehen, wobei bei der Aufteilung jeweils eines der unkonfektionierten Single-Pair-Ethernet-Leiterpaarteile zur Verwendung als unkonfektioniertes Single-Pair-Ethernet-Eingangsleiterpaar und als unkonfektioniertes Single-Pair-Ethernet-Ausgangsleiterpaar ausgewählt wird. Die Feldkonfektionierung der Anschlussstelle umfasst vorteilhaft dem Fachmann bekannte zur Konfektionierung von Kabeln verwendete Techniken, wie beispielsweise ein Löten und/oder Crimpen und/oder Schneidklemmen. Hierdurch kann insbesondere eine flexible Ausgestaltung des Single-Pair-Ethernet-Systems erreicht werden. Vorteilhaft kann die Anschlussstelle an einer völlig beliebigen Stelle des Single-Pair-Ethernet-Leiterpaars positioniert werden. Besonders vorteilhaft kann die Anschlussstelle je nach Anwendungsbereich individuell konfektioniert werden.

In einer weiteren Ausgestaltung der Erfindung wird vorgeschlagen, dass ein vorkonfektioniertes Single-Pair-Ethernet-Eingangsleiterpaar und ein vorkonfektioniertes Single-Pair-Ethernet-Ausgangsleiterpaar bereitgestellt werden und jeweils ein Ende des Single-Pair-Ethernet-Eingangsleiterpaars und ein Ende des Single-Pair-Ethernet-Ausgangsleiterpaars zur Bildung einer Abschlussstelle zusammengefasst werden. Beispielsweise könnten das Single-Pair-Ethernet-Eingangsleiterpaar und das Single-Pair-Ethernet-Ausgangsleiterpaar jeweils als ein Single-Pair-Ethernet-Leiterpaar, an deren Enden jeweils ein Simplexstecker angeordnet ist, ausgebildet sein, wobei die Bildung der Anschlussstelle ein Anordnen der Enden in einem Nahbereich zueinander oder ein Verbinden der Enden, vorzugsweise zur Bildung eines gemeinsamen Duplexsteckers, umfassen kann. Hierdurch kann insbesondere eine einfache Installation des Single-Pair-Ethernet-Systems erreicht werden. Vorteilhaft kann das Single-Pair-Ethernet-System werkzeuglos durch ein einfaches Zusammenstecken von einzelnen Komponenten des Single-Pair-Ethernet-Systems installiert werden.

Die Single-Pair-Ethernet-Vorrichtung, das Single-Pair-Ethernet-System sowie das Verfahren zur Installation eines Single-Pair-Ethernet-Systems sollen hierbei nicht auf die oben beschriebenen Anwendungen und Ausführungsformen beschränkt sein. Insbesondere können die Single-Pair-Ethernet-Vorrichtung, das Single-Pair-Ethernet-System sowie das Verfahren zur Installation eines Single-Pair-Ethernet-Systems zu einer Erfüllung einer hierin beschriebenen Funktionsweise eine von einer hierin genannten Anzahl von einzelnen Elementen, Bauteilen, Einheiten und Verfahrensschritten abweichende Anzahl aufweisen.

Weitere Vorteile ergeben sich aus der folgenden Zeichnungsbeschreibung. In der Zeichnung sind Ausführungsbeispiele der Erfindung dargestellt. Die Zeichnungen, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: eine schematische Darstellung eines Single-Pair-Ethernet-Systems mit einer Single-Pair-Ethernet-Vorrichtung,
- Fig. 2: einen Teil eines Kettensteckverbinders des Single-Pair-Ethernet-Systems in einer Schrägansicht,
- Fig. 3: die Single-Pair-Ethernet-Vorrichtung in einer Schrägansicht,
- Fig. 4: die Single-Pair-Ethernet-Vorrichtung der Fig. 3 in einer Ansicht von unten,
- Fig. 5: ein schematisches Verlaufsdiagramm eines Verfahrens zur Installation des Single-Pair-Ethernet-Systems,
- Fig. 6: ein schematisches Verlaufsdiagramm eines weiteren Ausführungsbeispiels eines Verfahrens zur Installation des Single-Pair-Ethernet-Systems,
- Fig. 7: ein weiteres Ausführungsbeispiel einer Single-Pair-Ethernet-Vorrichtung in einer Schrägansicht,
- Fig. 8: die Single-Pair-Ethernet-Vorrichtung der Fig. 7 in einer teilweise geöffneten Darstellung,
- Fig. 9: ein weiteres Ausführungsbeispiel einer Single-Pair-Ethernet-Vorrichtung in einer Schrägansicht,
- Fig. 10: die Single-Pair-Ethernet-Vorrichtung der Fig. 9 in einer teilweise geöffneten Darstellung,
- Fig. 11: ein weiteres Ausführungsbeispiel einer Single-Pair-Ethernet-Vorrichtung in einer Schrägansicht,
- Fig. 12: die Single-Pair-Ethernet-Vorrichtung der Fig. 11 in einer teilweise geöffneten Darstellung,
- Fig. 13: ein weiteres Ausführungsbeispiel einer Single-Pair-Ethernet-Vorrichtung in einer Schrägansicht,
- Fig. 14: die Single-Pair-Ethernet-Vorrichtung der Fig. 13 in einer teilweise geöffneten Darstellung,
- Fig. 15: eine schematische Darstellung eines weiteren Ausführungsbeispiels einer Single-Pair-Ethernet-Vorrichtung in einem Betriebszustand und
- Fig. 16: eine schematische Darstellung der Single-Pair-Ethernet-Vorrichtung der Fig. 15 in einem weiteren Betriebszustand.

Die in Fig. 2 sowie Fig. 9-12 gezeigten Ausführungsformen und die hierzu gehörigen textlichen Erläuterungen (einschließlich der unter den Figuren folgenden Beschreibungsabschnitte) sind nicht von den vorliegenden Ansprüchen umfasst und werden lediglich zur Vollständigkeit der Offenbarung beibehalten.

Von mehrfach vorhandenen Objekten ist in den Figuren jeweils lediglich eines mit einem Bezugszeichen versehen.

Figur 1 zeigt einen Teil eines Single-Pair-Ethernet-Systems 42a. Das Single-Pair-Ethernet-System 42a weist einen Verteiler 50a auf. Der Verteiler 50a weist einen Router auf. Alternativ oder zusätzlich könnte der Verteiler 50a einen Stromverteiler aufweisen. Das Single-Pair-Ethernet-System 42a weist eine Mehrzahl an Single-Pair-Ethernet-Vorrichtungen 10a auf, von denen lediglich eine dargestellt ist und im Folgenden beschrieben wird. Die Single-Pair-Ethernet-Vorrichtung 10a weist ein Gerät 52a auf. Das Gerät 52a weist einen Sensor einer Smart-Home-Anwendung auf. Alternativ oder zusätzlich könnte das Gerät 52a einen Aktor einer Smart-Home-Anwendung oder einen Netzwerkchip eines Computers aufweisen.

Das Single-Pair-Ethernet-System 42a weist eine Mehrzahl an Single-Pair-Ethernet-Eingangsleiterpaaren 16a auf, welche zueinander identisch sind, weshalb in Figur 1 lediglich eines der Single-Pair-Ethernet-Eingangsleiterpaar 16a gezeigt ist und im Folgenden lediglich das gezeigte Single-Pair-Ethernet-Eingangsleiterpaar 16a beschrieben wird. Der Verteiler 50a und das Gerät 52a sind über das Single-Pair-Ethernet-Eingangsleiterpaar 16a und ein Single-Pair-Ethernet-Ausgangsleiterpaar 22a in Form einer Daisy-Chain elektrisch leitend verbunden. Das Single-Pair-Ethernet-System 42a weist eine Mehrzahl an Single-Pair-Ethernet-Ausgangsleiterpaaren 22a auf, welche zueinander identisch sind, weshalb in Figur 1 lediglich ein Teil eines der Single-Pair-Ethernet-Ausgangsleiterpaare 22a gezeigt ist und im Folgenden lediglich das gezeigte Single-Pair-Ethernet-Ausgangsleiterpaar 22a beschrieben wird. Das Single-Pair-Ethernet-Eingangsleiterpaar 16a und das Single-Pair-Ethernet-Ausgangsleiterpaar 22a sind zueinander identisch ausgebildet. Alternativ könnten das Single-Pair-Ethernet-Eingangsleiterpaar 16a und das Single-Pair-Ethernet-Ausgangsleiterpaar 22a zueinander unterschiedlich ausgebildet sein. Das Single-Pair-Ethernet-Eingangsleiterpaar 16a ist als Teil eines Single-Pair-Ethernet-Kabels 46a ausgebildet, welches in Figur 2 dargestellt ist.

Das Single-Pair-Ethernet-System 42a weist eine Mehrzahl an elektrischen Anschlussstellen 44a auf, welche zueinander identisch sind, weshalb im Folgenden lediglich eine der Anschlussstellen 44a beschrieben wird. Alternativ könnten die Anschlussstellen 44a zueinander unterschiedlich ausgebildet sein. Die Anschlussstelle 44a dient einer Kontaktierung einer Single-Pair-Ethernet-Vorrichtung 10a, welche an späterer Stelle näher beschrieben wird. Die Anschlussstelle 44a ist mit dem Single-Pair-Ethernet-Eingangsleiterpaar 16a verbunden. Die Anschlussstelle 44a ist mit dem Single-Pair-Ethernet-Ausgangsleiterpaar 22a verbunden. Die Anschlussstelle 44a ist aus korrespondierenden Enden der Single-Pair-Ethernet-Leiterpaare 16a, 22a ausgebildet. Die Enden der Single-Pair-Ethernet-Leiterpaare 16a, 22a weisen jeweils einen Teilkettensteckverbinder 48a auf, wobei die Teilkettensteckverbinder 48a zueinander identisch ausgebildet sind, weshalb im Folgenden lediglich der Teilkettensteckverbinder 48a des Single-Pair-Ethernet-Eingangsleiterpaars 16a beschrieben wird. Der Teilkettensteckverbinder 48a des Single-Pair-Ethernet-Eingangsleiterpaars 16a ist in Figur 2 dargestellt. Der Teilkettensteckverbinder 48a ist als ein Simplexstecker ausgebildet. Die Teilkettensteckverbinder 48a bilden gemeinsam einen Kettensteckverbinder 49a aus. Der Kettensteckverbinder 49a ist als ein Duplexstecker ausgebildet. Der Kettensteckverbinder 49a ist durch ein Verbinden beider Teilkettensteckverbinder 48a ausgebildet. Alternativ könnte der Kettensteckverbinder 49a als zwei separate Simplexstecker oder als eine Duplexsteckbuchse oder als zwei separate Simplexsteckbuchsen ausgebildet sein.

Das Single-Pair-Ethernet-System 42a weist eine Mehrzahl an Single-Pair-Ethernet-Vorrichtungen 10a auf, welche zueinander identisch ausgebildet sind, weshalb im Folgenden lediglich eine der Single-Pair-Ethernet-Vorrichtungen 10a beschrieben wird. Alternativ könnte die Single-Pair-Ethernet-Vorrichtung 10a separat vom Single-Pair-Ethernet-System 42a ausgebildet sein. Die Single-Pair-Ethernet-Vorrichtung 10a ist in Figur 3 näher dargestellt. Die Single-Pair-Ethernet-Vorrichtung 10a weist einen ersten Eingangskontakt 12a auf. Die Single-Pair-Ethernet-Vorrichtung 10a weist einen zweiten Eingangskontakt 14a auf. Die Eingangskontakte 12a, 14a dienen einer elektrischen Kontaktierung des Single-Pair-Ethernet-Eingangsleiterpaars 16a. Die Eingangskontakte 12a, 14a sind als Pins eines Brückensteckverbinders 34a ausgebildet. Die Single-Pair-Ethernet-Vorrichtung 10a weist einen ersten Ausgangskontakt 18a auf. Die Single-Pair-Ethernet-Vorrichtung 10a weist einen zweiten Ausgangskontakt 20a auf. Die Ausgangskontakte 18a, 20a dienen einer elektrischen Kontaktierung des Single-Pair-Ethernet-Ausgangsleiterpaars 22a. Die Ausgangskontakte 18a, 20a sind als Pins des Brückensteckverbinders 34a ausgebildet. Der Brückensteckverbinder 34a ist als eine Duplexsteckbuchse ausgebildet. Alternativ könnte der Brückensteckverbinder 34a als zwei separate Simplexsteckbuchsen oder als ein Duplexstecker oder als zwei separate Simplexstecker ausgebildet sein. Im Falle, dass das Gerät 52a als ein Abschlussgerät ausgebildet ist, könnte der Brückensteckverbinder 34a auch nur als eine einzelne Simplexsteckbuchse oder als ein einzelner Simplexstecker ausgebildet sein.

Die Single-Pair-Ethernet-Vorrichtung 10a weist eine Leiterplatte 32a auf. Das Gerät 52a ist auf der Leiterplatte 32a montiert (nicht dargestellt). Der Brückensteckverbinder 34a ist mit der Leiterplatte 32a elektrisch leitend verbunden. Die Leiterplatte 32a weist eine erste Leiterbahn 54a auf. Die Leiterplatte 32a weist eine zweite Leiterbahn 56a auf. Die Leiterbahnen 54a, 56a sind mit dem Gerät 52a elektrisch leitend verbunden. Alternativ könnten die Leiterbahnen 56a mit einem zweiadrigen Kabel, welches mit dem Gerät 52a elektrisch leitend verbunden ist, und/oder einem Steckverbinder, welcher mit dem Gerät 52a elektrisch leitend verbunden ist, elektrisch leitend verbunden sein. Die Single-Pair-Ethernet-Vorrichtung 10a weist einen ersten Leitungspfad 24a auf. Der erste Leitungspfad 24a verbindet den ersten Eingangskontakt 12a mit dem ersten Ausgangskontakt 18a elektrisch leitend. Die Single-Pair-Ethernet-Vorrichtung 10a weist einen zweiten Leitungspfad 26a auf. Der zweite Leitungspfad 26a verbindet den zweiten Eingangskontakt 14a mit dem zweiten Ausgangskontakt 20a elektrisch leitend. Die Leitungspfade 24a, 26a verbinden die Eingangskontakte 12a, 14a und die Ausgangskontakte 18a, 20a mit den Leiterbahnen 54a, 56a.

Der erste Leitungspfad 24a weist eine erste Weiterleitung 28a auf. Der zweite Leitungspfad 26a weist eine zweite Weiterleitung 30a auf. Die Weiterleitungen 28a, 30a sind in Figur 4 dargestellt. Alternativ könnten die Leitungspfade 24a, 26a eine beliebige Anzahl weiterer Weiterleitungen aufweisen. Die Weiterleitungen 28a, 30a sind als Teilbereiche der Leiterbahnen 54a, 56a ausgebildet. Die erste Weiterleitung 28a verbindet einen restlichen ersten Leitungspfad mit einer restlichen ersten Leiterbahn elektrisch leitend. Die zweite Weiterleitung 30a verbindet einen restlichen zweiten Leitungspfad mit einer restlichen zweiten Leiterbahn elektrisch leitend. Die Leiterplatte 32a weist beide Weiterleitungen 28a, 30a auf. Alternativ könnte die Leiterplatte 32a nur eine der Weiterleitungen 28a, 30a oder keine der Weiterleitungen 28a, 30a aufweisen. Die Leiterplatte 32a weist beide Leitungspfade 24a, 26a auf. Alternativ könnte die Leiterplatte 32a nur einen der Leitungspfade 24a, 26a oder keinen der Leitungspfade 24a, 26a aufweisen.

Die Single-Pair-Ethernet-Vorrichtung 10a weist ein Steckverbindergehäuse 40a auf. Das Steckverbindergehäuse 40a ist Teil des Brückensteckverbinders 34a. Das Steckverbindergehäuse 40a umschließt die Eingangskontakte 12a, 14a und die Ausgangskontakte 18a, 20a jeweils teilweise. Alternativ könnte das Steckverbindergehäuse 40a lediglich die Eingangskontakte 12a, 14a oder lediglich die Ausgangskontakte 18a, 20a teilweise umschließen. Die Eingangskontakte 12a, 14a und die Ausgangskontakte 18a, 20a weisen jeweils einen aus dem Steckverbindergehäuse 40a hervorstehenden Teilbereich auf. Die hervorstehenden Teilbereiche dienen einer Kontaktierung von Pins der Teilkettensteckverbinder 48a.

Figur 5 zeigt ein schematisches Verlaufsdiagramm eines Verfahrens zur Installation des Single-Pair-Ethernet-Systems 42a. Das Single-Pair-Ethernet-System 42a wird in Form einer Daisy-Chain bereitgestellt. In einem Aufteilungsschritt 100a wird ein Single-Pair-Ethernet-Leiterpaar (nicht dargestellt) in ein unkonfektioniertes Single-Pair-Ethernet-Eingangsleiterpaar (nicht dargestellt) und ein unkonfektioniertes Single-Pair-Ethernet-Ausgangsleiterpaar (nicht dargestellt) aufgeteilt. Der Aufteilungsschritt 100a umfasst ein Zerschneiden des Single-Pair-Ethernet-Leiterpaars an einer beliebigen Stelle. In einem Konfektionierungsschritt 110a werden an korrespondierenden Enden des unkonfektionierten Single-Pair-Ethernet-Eingangsleiterpaars 16a und des unkonfektionierten Single-Pair-Ethernet-Ausgangsleiterpaars 22a die Anschlussstellen 44a feldkonfektioniert. Der Konfektionierungsschritt 110a folgt hierbei auf den Aufteilungsschritt 100a. Das unkonfektionierte Single-Pair-Ethernet-Eingangsleiterpaar und das unkonfektionierte Single-Pair-Ethernet-Ausgangsleiterpaar entsprechen nach dem Konfektionierungsschritt 110a dem Single-Pair-Ethernet-Eingangsleiterpaar 16a und dem Single-Pair-Ethernet-Ausgangsleiterpaar 22a. In einem Verkettungsschritt 120a wird das Gerät 52a an das restliche Single-Pair-Ethernet-System angeschlossen. Der Verkettungsschritt 120a umfasst ein Kontaktieren der Single-Pair-Ethernet-Vorrichtung 10a durch die Anschlussstelle 44a. Der Verkettungsschritt 120a folgt hierbei auf den Konfektionierungsschritt 110a.

Figur 6 zeigt ein schematisches Verlaufsdiagramm eines weiteren Verfahrens zur Installation des Single-Pair-Ethernet-Systems 42a. Das Single-Pair-Ethernet-System 42a wird in Form einer Daisy-Chain bereitgestellt. In einem Verbindungsschritt 130a werden das Single-Pair-Ethernet-Eingangsleiterpaar 16a und das Single-Pair-Ethernet-Ausgangsleiterpaar 22a bereitgestellt. Anschließend werden jeweils ein Ende des Single-Pair-Ethernet-Eingangsleiterpaars 16a und ein Ende des Single-Pair-Ethernet-Ausgangsleiterpaars 22a zur Bildung der Anschlussstelle 44a zusammengefasst. Auf den Verbindungsschritt 130a folgt analog zur Figur 6 der Verkettungsschritt 120a.

In Figuren 7 bis 16 sind fünf weitere Ausführungsbeispiele der Erfindung gezeigt. Die nachfolgenden Beschreibungen beschränken sich im Wesentlichen auf die Unterschiede zwischen den Ausführungsbeispielen, wobei bezüglich gleich bleibender Bauteile, Merkmale und Funktionen auf die Beschreibung des Ausführungsbeispiels der Figuren 1 bis 6 verwiesen werden kann. Zur Unterscheidung der Ausführungsbeispiele ist der Buchstabe a in den Bezugszeichen des Ausführungsbeispiels in den Figuren 1 bis 6 durch die Buchstaben b bis f in den Bezugszeichen der Ausführungsbeispiele der Figuren 7 bis 16 ersetzt. Bezüglich gleich bezeichneter Bauteile, insbesondere in Bezug auf Bauteile mit gleichen Bezugszeichen, kann grundsätzlich auch auf die Zeichnungen und/oder die Beschreibung des Ausführungsbeispiels der Figuren 1 bis 6 verwiesen werden.

In Figur 7 ist ein weiteres Ausführungsbeispiel einer Single-Pair-Ethernet-Vorrichtung 10b dargestellt. Die Single-Pair-Ethernet-Vorrichtung 10b weist einen Brückensteckverbinder 34b auf. Der Brückensteckverbinder 34b weist eine erste Weiterleitung 28b auf. Der Brückensteckverbinder 34b weist eine zweite Weiterleitung 30b auf. Die Weiterleitungen 28b, 30b sind in Figur 8 näher dargestellt. Der Brückensteckverbinder 34b weist einen ersten Leitungspfad 24b auf. Der Brückensteckverbinder 34b weist einen zweiten Leitungspfad 26b auf. Die Leitungspfade 24b, 26b sind als T-förmige Teilabschnitte von Leiterbahnen des Brückensteckverbinders 34b ausgebildet.

In Figur 9 ist ein weiteres Ausführungsbeispiel einer Single-Pair-Ethernet-Vorrichtung 10c dargestellt. Die Single-Pair-Ethernet-Vorrichtung 10c weist einen Brückensteckverbinder 34c auf. Die Single-Pair-Ethernet-Vorrichtung 10c ist frei von Leiterplatten. Der Brückensteckverbinder 34c weist eine erste Weiterleitung 28c auf. Der Brückensteckverbinder 34c weist eine zweite Weiterleitung 30c auf. Die Weiterleitungen 28c, 30c sind in Figur 10 näher dargestellt. Die Single-Pair-Ethernet-Vorrichtung 10c weist einen Adaptersteckverbinder 36c auf. Der Adaptersteckverbinder 36c ist als ein Simplexstecker ausgebildet. Alternativ könnte der Adaptersteckverbinder 36c als eine beliebige andere Art von Steckverbinder ausgebildet sein. Die Weiterleitungen 28c, 30c sind mit dem Adaptersteckverbinder 36c elektrisch leitend verbunden, dies ist in Figur 10 näher dargestellt. Der Adaptersteckverbinder 36c dient zu einem Anschluss eines Steckverbinders, welcher mit einem Gerät elektrisch leitend verbunden ist (nicht dargestellt). Alternativ könnte der Adaptersteckverbinder 36c zu einem Anschluss an ein weiteres Single-Pair-Ethernet-Leiterpaar (nicht dargestellt) dienen, um eine Verzweigung einer Daisy-Chain bereitzustellen.

In Figur 11 ist ein weiteres Ausführungsbeispiel einer Single-Pair-Ethernet-Vorrichtung 10d dargestellt. Die Single-Pair-Ethernet-Vorrichtung 10d weist einen Brückensteckverbinder 34d auf. Die Single-Pair-Ethernet-Vorrichtung 10d ist frei von Leiterplatten. Die Single-Pair-Ethernet-Vorrichtung 10d weist einen Brückensteckverbinder 34d auf. Der Brückensteckverbinder 34d weist eine erste Weiterleitung 28d auf. Der Brückensteckverbinder 34d weist eine zweite Weiterleitung 30d auf. Die Weiterleitungen 28d, 30d sind in Figur 12 näher dargestellt. Die Single-Pair-Ethernet-Vorrichtung 10d weist ein Kabel 38d auf. Das Kabel 38d weist zwei Kabeladern 58d auf. Die Weiterleitungen 28d, 30d sind mit den Kabeladern 58d elektrisch leitend verbunden. Das Kabel 38d weist an einem dem Brückensteckverbinder 34d abgewandten Ende einen Adaptersteckverbinder (nicht dargestellt) auf. Das Kabel 38d ist mit einem Gerät (nicht dargestellt) elektrisch leitend verbunden. Alternativ könnte das Kabel 38d zu einem Anschluss an ein weiteres Single-Pair-Ethernet-Leiterpaar (nicht dargestellt) dienen, um eine Verzweigung einer Daisy-Chain bereitzustellen.

In Figur 13 ist ein weiteres Ausführungsbeispiel einer Single-Pair-Ethernet-Vorrichtung 10e dargestellt. Die Single-Pair-Ethernet-Vorrichtung 10e weist einen Kurzschlussstecker 60e auf. Der Kurzschlussstecker 60e weist Leitungspfade 24e, 26e auf, welche in Figur 14 näher dargestellt sind. Die Leitungspfade 24e, 26e sind jeweils frei von Weiterleitungen. Die Leitungspfade 24e, 26e dienen der unmittelbaren elektrisch leitenden Verbindung von Eingangskontakten 12e, 14e und Ausgangskontakten 18e, 20e des Kurzschlusssteckers 60e.

In Figur 15 ist ein weiteres Ausführungsbeispiel einer Single-Pair-Ethernet-Vorrichtung 10f in einem Betriebszustand schematisch dargestellt. Die Single-Pair-Ethernet-Vorrichtung 10f ist Teil eines Single-Pair-Ethernet-Systems 42f. Die Single-Pair-Ethernet-Vorrichtung 10f weist einen ersten Leitungspfad 24f und einen zweiten Leitungspfad 26f auf. Der erste Leitungspfad 24f verbindet einen ersten Eingangskontakt 12f und einen ersten Ausgangskontakt 18f elektrisch leitend. Der zweite Leitungspfad 26f verbindet einen zweiten Eingangskontakt 14f und einen zweiten Ausgangskontakt 20f elektrisch leitend. Die Eingangskontakte 12f, 14f und die Ausgangskontakte 18f, 20f sind als Pins eines Unterbrechungssteckverbinders (nicht dargestellt) ausgebildet. Der Unterbrechungssteckverbinder ist auf einen Kettensteckverbinder eines Single-Pair-Ethernet-Eingangsleiterpaar (nicht dargestellt) und Single-Pair-Ethernet-Ausgangsleiterpaars (nicht dargestellt) aufsteckbar.

Alternativ könnten der Kettensteckverbinder und der Unterbrechungssteckverbinder einstückig ausgebildet, insbesondere identisch zueinander, sein. Die Leitungspfade 24f, 26f jeweils zwei Federkontakte 70f, 72f, 74f, 76f auf. In dem Betriebszustand sind ein erster Federkontakt 70f und ein zweiter Federkontakt 72f des ersten Leitungspfads 24f sowie ein erster weiterer Federkontakt 74f und ein zweiter weiterer Federkontakt 76f des zweiten Leitungspfads unmittelbar elektrisch leitend verbunden. Der Betriebszustand ist als ein Ruhezustand der Single-Pair-Ethernet-Vorrichtung 10f ausgebildet. In dem Betriebszustand stellt der Unterbrechungssteckverbinder eine Kurzschlussstecker-Funktion analog zu der Single-Pair-Ethernet-Vorrichtung 10e der Figuren 13 und 14 bereit. Das Single-Pair-Ethernet-System 42f weist einen Brückensteckverbinder 34f auf. Der Brückensteckverbinder 34f weist seitliche Kontaktflächen 62f auf. Die Kontaktflächen 62f sind elektrisch leitend mit einem Gerät (nicht dargestellt) verbunden. In einem von dem Betriebszustand verschiedenen weiteren Betriebszustand, welcher in Figur 16 schematisch dargestellt ist, sind der erste Leitungspfad 24f und der zweite Leitungspfad 26f unterbrochen. In dem weiteren Betriebszustand ist der Brückensteckverbinder 34f in den Unterbrechungssteckverbinder eingesteckt. In dem weiteren Betriebszustand ist der Brückensteckverbinder 34f zwischen den Federkontakten 70f, 72f, 74f, 76f angeordnet. In dem weiteren Betriebszustand sind die Eingangskontakte 12f, 14f und die Ausgangskontakte 18f, 20f mit den Kontaktflächen 62f elektrisch leitend verbunden. Der Brückensteckverbinder 34f weist einen weiteren ersten Leitungspfad 64f auf. In dem weiteren Betriebszustand verbindet der weitere erste Leitungspfad 64f den ersten Eingangskontakt 12f und den ersten Ausgangskontakt 18f elektrisch leitend. Der Brückensteckverbinder 34f weist einen weiteren zweiten Leitungspfad 66f auf. In dem weiteren Betriebszustand verbindet der weitere zweite Leitungspfad 66f den zweiten Eingangskontakt 14f und den zweiten Ausgangskontakt 20f elektrisch leitend. In dem weiteren Betriebszustand stellt die Single-Pair-Ethernet-Vorrichtung 10f einen Anschluss des Geräts an das Single-Pair-Ethernet-Eingangsleiterpaar 16f und das Single-Pair-Ethernet-Ausgangsleiterpaar 22f bereit.

### Bezugszeichen

- 10: Single-Pair-Ethernet-Vorrichtung
- 12: erster Eingangskontakt
- 14: zweiter Eingangskontakt
- 16: Single-Pair-Ethernet-Eingangsleiterpaar
- 18: erster Ausgangskontakt
- 20: zweiter Ausgangskontakt
- 22: Single-Pair-Ethernet-Ausgangsleiterpaar
- 24: erster Leitungspfad
- 26: zweiter Leitungspfad
- 28: erste Weiterleitung
- 30: zweite Weiterleitung
- 32: Leiterplatte
- 34: Brückensteckverbinder
- 36: Adaptersteckverbinder
- 38: Kabel
- 40: Steckverbindergehäuse
- 42: Single-Pair-Ethernet-System
- 44: elektrische Anschlussstelle
- 46: Single-Pair-Ethernet-Kabel
- 48: Teilkettensteckverbinder
- 49: Kettensteckverbinder
- 50: Verteiler
- 52: Gerät
- 54: erste Leiterbahn
- 56: zweite Leiterbahn
- 58: Kabelader
- 60: Kurzschlussstecker
- 62: Kontaktfläche
- 64: erster weiterer Leitungspfad
- 66: zweiter weiterer Leitungspfad
- 70: erster Federkontakt
- 72: zweiter Federkontakt
- 74: erster weiterer Federkontakt
- 76: zweiter weiterer Federkontakt
- 100: Aufteilungsschritt
- 110: Konfektionierungsschritt
- 120: Verkettungsschritt
- 130: Verbindungsschritt

## Patentansprüche

1. Single-Pair-Ethernet-Vorrichtung (10a-f) mit einem ersten Eingangskontakt (12a-f) und einem zweiten Eingangskontakt (14a-f), welche zu einer elektrischen Kontaktierung eines Single-Pair-Ethernet-Eingangsleiterpaars (16a-f) vorgesehen sind, mit einem ersten Ausgangskontakt (18a-f) und einem zweiten Ausgangskontakt (20a-f), welche zu einer elektrischen Kontaktierung eines Single-Pair-Ethernet-Ausgangsleiterpaars (22a-f) vorgesehen sind, mit einem ersten Leitungspfad (24a-f), welcher in zumindest einem Betriebszustand den ersten Eingangskontakt (12a-f) mit dem ersten Ausgangskontakt (18a-f) elektrisch leitend verbindet, und mit einem zweiten Leitungspfad (26a-f), welcher in dem Betriebszustand den zweiten Eingangskontakt (14a-f) mit dem zweiten Ausgangskontakt (20a-f) elektrisch leitend verbindet, **dadurch gekennzeichnet, dass** der erste Leitungspfad (24a-d) eine erste Weiterleitung (28a-d) aufweist und der zweite Leitungspfad (26a-d) eine zweite Weiterleitung (30a-d) aufweist, wobei die Weiterleitungen (28a-d, 30a-d) zu einer elektrischen Verbindung mit einem Gerät (52a) vorgesehen sind, wobei die Single-Pair-Ethernet-Vorrichtung (10a-f) eine Leiterplatte (32a) aufweist, welche zumindest eine der Weiterleitungen (28a, 30a) aufweist.

2. Single-Pair-Ethernet-Vorrichtung (10a) nach Anspruch 1, **dadurch gekennzeichnet, dass** die Leiterplatte (32a) zumindest einen der Leitungspfade (24a, 26a) aufweist.

3. Single-Pair-Ethernet-Vorrichtung (10b-d) nach einem der vorhergehenden Ansprüche, **gekennzeichnet durch** einen Brückensteckverbinder (34b-d), welcher zumindest eine der Weiterleitungen (28b-d, 30b-d) aufweist.

4. Single-Pair-Ethernet-Vorrichtung (10b-d) nach Anspruch 3, **dadurch gekennzeichnet, dass** der Brückensteckverbinder (34b-d) zumindest einen der Leitungspfade (24b-d, 26b-d) aufweist.

5. Single-Pair-Ethernet-Vorrichtung (10c) nach einem der vorhergehenden Ansprüche, **gekennzeichnet durch** einen Adaptersteckverbinder (36c), welcher Teil eines Adapters ist und mit welchem die Weiterleitungen (28c, 30c) elektrisch leitend verbunden sind.

6. Single-Pair-Ethernet-Vorrichtung (10d) nach einem der vorhergehenden Ansprüche, **gekennzeichnet durch** ein Kabel (38d) mit zwei Kabeladern (58d), mit welchen die Weiterleitungen (28d, 30d) elektrisch leitend verbunden sind.

7. Single-Pair-Ethernet-Vorrichtung (10f) nach Anspruch 1, **dadurch gekennzeichnet, dass** in zumindest einem, von dem Betriebszustand verschiedenen weiteren Betriebszustand der erste Leitungspfad (24f) und der zweite Leitungspfad (26f) unterbrochen sind.

8. Single-Pair-Ethernet-Vorrichtung (10a-f) nach einem der vorhergehenden Ansprüche, **gekennzeichnet durch** ein Steckverbindergehäuse (40a-e), welches den ersten Eingangskontakt (12a-f) und den zweiten Eingangskontakt (14a-f) zumindest teilweise umschließt.

9. Single-Pair-Ethernet-System (42a) mit einem Single-Pair-Ethernet-Eingangsleiterpaar (16a), mit einem Single-Pair-Ethernet-Ausgangsleiterpaar (22a) und mit zumindest einer elektrischen Anschlussstelle (44a) zur Kontaktierung einer Single-Pair-Ethernet-Vorrichtung (10a), nach einem der vorhergehenden Ansprüche, wobei die Anschlussstelle (44a) mit dem Single-Pair-Ethernet-Eingangsleiterpaar (16a) und dem Single-Pair-Ethernet-Ausgangsleiterpaar (22a) verbunden ist.

10. Verfahren zur Installation eines Single-Pair-Ethernet-Systems (42a), nach Anspruch 9, umfassend das Herstellen von Verbindungen zwischen jeweils einem Single-Pair-Ethernet-Eingangsleiterpaar (16a-f) und einem Single-Pair-Ethernet-Ausgangsleiterpaar (22a-f) mehrerer Single-Pair-Ethernet-Vorrichtungen (10a-f), so dass das Single-Pair-Ethernet-System (42a) in Form einer Daisy-Chain bereitgestellt wird.

11. Verfahren nach Anspruch 10, **dadurch gekennzeichnet, dass** ein Single-Pair-Ethernet-Leiterpaar in ein unkonfektioniertes Single-Pair-Ethernet-Eingangsleiterpaar und ein unkonfektioniertes Single-Pair-Ethernet-Ausgangsleiterpaar aufgeteilt wird und an korrespondierenden Enden des unkonfektionierten Single-Pair-Ethernet-Eingangsleiterpaars und des unkonfektionierten Single-Pair-Ethernet-Ausgangsleiterpaars zumindest eine Anschlussstelle (44a) feldkonfektioniert wird.

12. Verfahren nach Anspruch 11, **dadurch gekennzeichnet, dass** ein vorkonfektioniertes Single-Pair-Ethernet-Eingangsleiterpaar (16a) und ein vorkonfektioniertes Single-Pair-Ethernet-Ausgangsleiterpaar (22a) bereitgestellt werden und jeweils ein Ende des Single-Pair-Ethernet-Eingangsleiterpaars (16a) und ein Ende des Single-Pair-Ethernet-Ausgangsleiterpaars (22a) zur Bildung einer Anschlussstelle (44a) zusammengefasst werden.

## Claims

1. Single-pair Ethernet device (10a-f)
comprising a first input contact (12a-f) and a second input contact (14a-f), which are configured for electrically contacting a single-pair Ethernet input conductor pair (16a-f),
comprising a first output contact (18a-f) and a second output contact (20a-f), which are configured for electrically contacting a single-pair Ethernet output conductor pair (22a-f),
comprising a first conduction path (24a-f), which in at least one operation state electrically conductively connects the first input contact (12a-f) to the first output contact (18a-f),
and comprising a second conduction path (26a-f), which in the operation state electrically conductively connects the second input contact (14a-f) to the second output contact (20a-f),
**characterized in that** the first conduction path (24a-d) comprises a first forwarding line (28a-d) and the second conduction path (26a-d) comprises a second forwarding line (30a-d), wherein the forwarding lines (28a-d, 30a-d) are configured for electrical connection to an apparatus (52a),
wherein the single-pair Ethernet device (10a-f) comprises a circuit board (32a) which has at least one of the forwarding lines (28a, 30a).

2. Single-pair Ethernet device (10a) as claimed in claim 1,
**characterized in that** the circuit board (32a) comprises at least one of the conduction paths (24a, 26a).

3. Single-pair Ethernet device (10b-d) as claimed in any one of the preceding claims,
**characterized by** a bridge plug connector (34b-d) comprising at least one of the forwarding lines (28b-d, 30b-d).

4. Single-pair Ethernet device (10b-d) as claimed in claim 3,
**characterized in that** the bridge plug connector (34b-d) comprises at least one of the conduction paths (24b-d, 26b-d).

5. Single-pair Ethernet device (10c) as claimed in any one of the preceding claims, **characterized by** an adapter plug connector (36c) which is part of an adapter and to which the forwarding lines (28c, 30c) are electrically conductively connected.

6. Single-pair Ethernet device (10d) as claimed in in any one of the preceding claims,
**characterized by** a cable (38d) having two cable cores (58d) to which the forwarding lines (28d, 30d) are electrically conductively connected.

7. Single-pair Ethernet device (10f) as claimed in claim 1,
**characterized in that,** in at least one further operation state different from the operation state, the first conduction path (24f) and the second conduction path (26f) are interrupted.

8. Single-pair Ethernet device (10a-f) as claimed in any one of the preceding claims, **characterized by** a plug connector housing (40a-e) which at least partially encloses the first input contact (12a-f) and the second input contact (14a-f).

9. Single-pair Ethernet system (42a)
comprising a single-pair Ethernet input conductor pair (16a),
comprising a single-pair Ethernet output conductor pair (22a),
and comprising at least one electrical connection point (44a) for contacting a single-pair Ethernet device (10a) as claimed in any one of the preceding claims,
wherein the connection point (44a) is connected to the single-pair Ethernet input conductor pair (16a) and to the single-pair Ethernet output conductor pair (22a).

10. Method for installing a single-pair Ethernet system (42a) as claimed in claim 9, comprising the generation of connections between respectively one single-pair Ethernet input conductor pair (16a-f) and one single-pair Ethernet output conductor pair (22a-f) of several single-pair Ethernet devices (10a-f) in such a way that the single-pair Ethernet system (42a) is provided in the form of a daisy-chain.

11. Method as claimed in claim 10,
**characterized in that** a single-pair Ethernet conductor pair is split into an unassembled single-pair Ethernet input conductor pair and an unassembled single-pair Ethernet output conductor pair,
and at least one connection point (44a) is field-assembled at corresponding ends of the unassembled single-pair Ethernet input conductor pair and of the unassembled single-pair Ethernet output conductor pair.

12. Method as claimed in claim 11,
**characterized in that** a pre-assembled single-pair Ethernet input conductor pair (16a) and a pre-assembled single-pair Ethernet output conductor pair (22a) are provided,
and respectively one end of the single-pair Ethernet input conductor pair (16a) and one end of the single-pair Ethernet output conductor pair (22a) are combined to form a connection point (44a).

## Revendications

1. Dispositif Ethernet à paire unique (10a-f)
avec un premier contact d'entrée (12a-f) et un deuxième contact d'entrée (14a-f), qui sont conçus pour une mise en contact électrique d'une paire de conducteurs d'entrée Ethernet à paire unique (16a-f),
avec un premier contact de sortie (18a-f) et un deuxième contact de sortie (20a-f), qui sont conçus pour une mise en contact électrique d'une paire de conducteurs de sortie Ethernet à paire unique (22a-f),
avec un premier chemin de conduction (24a-f) qui dans au moins un état de fonctionnement relie de manière électroconductrice le premier contact d'entrée (12a-f) au premier contact de sortie (18a-f),
et avec un deuxième chemin de conduction (26a-f), qui dans ledit état de fonctionnement relie de manière électroconductrice le deuxième contact d'entrée (14a-f) au deuxième contact de sortie (20a-f),
**caractérisé en ce que** le premier chemin de conduction (24a-d) présente un premier prolongement de conducteur (28a-d) et le deuxième chemin de conduction (26a-d) présente un deuxième prolongement de conducteur (30a-d), les prolongements de conducteur (28a-d, 30a-d) étant conçus pour une liaison électrique avec un appareil (52a),
où le dispositif Ethernet à paire unique (10a-f) présente un circuit imprimé (32a) comprenant au moins l'un des prolongements de conducteur (28a, 30a).

2. Dispositif Ethernet à paire unique (10a) selon la revendication 1,
**caractérisé en ce que** le circuit imprimé (32a) comprend au moins l'un des chemins de conduction (24a, 26a).

3. Dispositif Ethernet à paire unique (10b-d) selon l'une quelconque des revendications précédentes,
**caractérisé par** un connecteur enfichable à pont (34b-d) qui comprend au moins l'un des prolongements de conducteur (28b-d, 30b-d).

4. Dispositif Ethernet à paire unique (10b-d) selon la revendication 3,
**caractérisé en ce que** le connecteur enfichable à pont (34b-d) comprend au moins l'un des chemins de conduction (24b-d, 26b-d).

5. Dispositif Ethernet à paire unique (10c) selon l'une quelconque des revendications précédentes,
**caractérisé par** un connecteur enfichable adaptateur (36c) qui fait partie d'un adaptateur et auquel les prolongements de conducteur (28c, 30c) sont reliés de manière électroconductrice.

6. Dispositif Ethernet à paire unique (10d) selon l'une quelconque des revendications précédentes,
**caractérisé par** un câble (38d) avec deux âmes de câble (58d) auxquels les prolongements de conducteur (28d, 30d) sont reliés de manière électroconductrice.

7. Dispositif Ethernet à paire unique (10f) selon la revendication 1,
**caractérisé en ce que** dans au moins un autre état de fonctionnement différent de l'état de fonctionnement, le premier chemin de conduction (24f) et le deuxième chemin de conduction (26f) sont interrompus.

8. Dispositif Ethernet à paire unique (10a-f) selon l'une quelconque des revendications précédentes,
**caractérisé par** un boîtier de connecteur enfichable (40a-e) entourant au moins partiellement le premier contact d'entrée (12a-f) et le deuxième contact d'entrée (14a-f).

9. Système Ethernet à paire unique (42a)
avec une paire de conducteurs d'entrée Ethernet à paire unique (16a),
avec une paire de conducteurs de sortie Ethernet à paire unique (22a)
et avec au moins un point de raccordement électrique (44a) pour la mise en contact d'un dispositif Ethernet à paire unique (10a) selon l'une quelconque des revendications précédentes,
où le point de raccordement (44a) est relié à la paire de conducteurs d'entrée Ethernet à paire unique (16a) et à la paire de conducteurs de sortie Ethernet à paire unique (22a).

10. Procédé d'installation d'un système Ethernet à paire unique (42a) selon la revendication 9,
comprenant la production de liaisons entre respectivement une paire de conducteurs d'entrée Ethernet à paire unique (16a-f) et une paire de conducteurs de sortie Ethernet à paire unique (22a-f) de plusieurs dispositifs Ethernet à paire unique (10a-f),
de sorte que le système Ethernet à paire unique (42a) est mis à disposition sous la forme d'un chaînage.

11. Procédé selon la revendication 10,
**caractérisé en ce qu'**une paire de conducteurs Ethernet à paire unique est divisée en une paire de conducteurs d'entrée Ethernet à paire unique non confectionnée et une paire de conducteurs de sortie Ethernet à paire unique non confectionnée,
et qu'au moins un point de raccordement (44a) est confectionné sur site à des extrémités correspondantes de la paire de conducteurs d'entrée Ethernet à paire unique non confectionnée et de la paire de conducteurs de sortie Ethernet à paire unique non confectionnée.

12. Procédé selon la revendication 11,
**caractérisé en ce qu'**une paire de conducteurs d'entrée Ethernet à paire unique (16a) préconfectionnée et une paire de conducteurs de sortie Ethernet à paire unique (22a) préconfectionnée sont mises à disposition
et que respectivement une extrémité de la paire de conducteurs d'entrée Ethernet à paire unique (16a) et une extrémité de la paire de conducteurs de sortie Ethernet à paire unique (22a) sont réunies pour former un point de raccordement (44a).
